# EUROPÄISCHE PATENTSCHRIFT

(11) **EP 0 946 368 B1**
(45) Veröffentlichungstag und Bekanntmachung des Hinweises auf die Patenterteilung: **28.02.2001**
(21) Anmeldenummer: 97954705.6
(22) Anmeldetag: 22.12.1997
(51) Int. Cl.: B41F 31/02, B41F 33/00

(54) **FARBKASTEN**
INK FOUNTAIN
ENCRIER

(30) Priorität: 21.12.1996 DE 19653813
(43) Veröffentlichungstag der Anmeldung: 06.10.1999
(73) Patentinhaber: Koenig & Bauer Aktiengesellschaft, 97080 Würzburg (DE)
(72) Erfinder: SCHÄFER, Karl, Robert, D-97222 Rimpar (DE)
(86) Internationale Anmeldenummer: DE9703000
(87) Internationale Veröffentlichungsnummer: WO9828136

(56) Entgegenhaltungen:
- EP-A- 0 663 293
- DE-A- 1 938 525
- GB-A- 2 299 546
- US-A- 2 399 688
- US-A- 3 730 089
- PATENT ABSTRACTS OF JAPAN vol. 13, no. 146 (P-854), 11.April 1989 & JP 63 309805 A (SUMITOMO HEAVY IND. LTD), 16.Dezember 1988,

## Beschreibung

Die Erfindung betrifft ein Verfahren zum Feststellen des Vorhandenseins einer Farbrolle in einem drucklosen Farbkasten einer Rotationsdruckmaschine entsprechend dem Oberbegriff der Ansprüche 1 und 7 sowie mehrere dazugehörige Einrichtungen.

Durch die EP 06 63 293 A1 ist eine Vorrichtung zur Einfärbung einer Rasterwalze bekannt, bei welcher in einer vollgefüllten Farbkammer mit kreisförmigem Querschnitt Druckfarbe um eine zur Rasterwalze parallel verlaufenden Längsachse rotiert.
Es sind eine negativ angestellte Arbeitsrakel und eine positiv angestellte Schließrakel vorgesehen.

Die US 23 99 688 A beschreibt eine Einrichtung zum Konstanthalten eines Füllstandes in einem Farbkasten.

Die GB 22 99 546 A zeigt eine Einrichtung zum Einfüllen von Druckfarbe in einen Farbkasten, die an einem Schlitten in Längsrichtung verfahrbar ist. An den Schlitten sind Sensoren zum überwachen des Füllstandes der Farbe im Farbkasten befestigt.

Der Erfindung liegt die Aufgabe zugrunde, ein Verfahren sowie eine Einrichtung zu schaffen, mit welchen festgestellt werden kann, ob sich während des Maschinenlaufes in einem Farbkasten eine Farbrolle bildet.

Diese Aufgabe wird erfindungsgemäß durch die Merkmale der Ansprüche 1 und 7 gelöst.

Die mit der Erfindung erzielbaren Vorteile bestehen insbesondere darin, daß die Dicke der sich während des Maschinenlaufes ausbildenden Farbrolle fortlaufend oder intervallmäßig ermittelt und im Falle einer Abweichung von einem Sollwert ein elektrisches, optisches und/oder akustisches Signal ausgegeben wird. Entsprechend dem Betrag und der Richtung der Abweichung wird entweder ein Signal zur Steuerung des Farbzulaufes oder ein Warnsignal für das Bedienpersonal abgegeben.

Mehrere Ausführungsbeispiele der Erfindung sind in der Zeichnung dargestellt und werden nachfolgend näher beschrieben.

Es zeigen:
- Fig. 1: eine schematische Darstellung eines Querschnittes durch einen auf einer Walze aufgesetzten Farbkasten mit einer Einrichtung in zwei Stellungen sowie die wahlweise Anordnung weiterer Einrichtungen;
- Fig. 2 bis 9: Ausführungsvarianten von Einrichtungen zur Durchführung des Verfahrens.

Die auf Seiten 2 bis 7 beschriebenen und in Abbildung 1 dargestellten Ausführungsbeispiele fallen nicht unter den Schutzbereich der Ansprüche.

Ein oben offener (druckloser) Farbkasten 1 hat eine linke und eine rechte Seitenwand 2; 3 sowie zwei der Peripherie 21 einer angetriebenen Walze 4 angepaßte abdichtende Stirnwände 6; 7. Der Farbkasten 1 erstreckt sich über die gesamte Länge der Walze 4, die z. B. als Rasterwalze oder als Tiefdruckzylinder ausgebildet sein kann. Unten an den Seitenwänden 2; 3 sind eine Arbeitsrakel 8 sowie eine Schließrakel 9 auswechselbar angebracht.

Statt Rakeln 8; 9 könnten auch über die Länge der Walze 4 einzeln nebeneinander angeordnete Farbdosiermesser eingesetzt werden.

Im Farbkasten 1 befindet sich vorzugsweise hochviskose Druckfarbe 11 (größer 60 Poise), welche während des Maschinenlaufes entsprechend der Drehrichtung der Walze 4, z. B. im Gegenuhrzeigersinn A eine an der linken Innenseite 17 der Seitenwand 2 sowie an der lichten Breite b sowie Länge der Rakel 8 anliegende Farbrolle 12 ausbildet. Die Rakelkante der Rakel 8 rakelt von der Oberfläche 21 der Walze 4 Druckfarbe ab.

Die rotierende Farbrolle 12 hat an einer bestimmten Stelle ihrer Länge eine Solldicke d1, die proportional der aus dem Farbkasten 1 verbrauchten und wieder eingefüllten Druckfarbe ist. Mittels einer direkt oder indirekt auf die Farbrolle 12 gerichteten seitengestellfesten oder farbwannenfesten Einrichtung 28 wird fortlaufend oder in einstellbaren Intervallen gemessen und das Ergebnis der Messung ausgewertet.

Ein Abstandsmessen erfolgt wahlweise mittels optischer oder akustischer Mittel, z. B. Laserstrahlen oder Ultraschall, welche von der Einrichtung 28 ausgesandt werden und direkt und berührungslos auf die Oberfläche 21 der Farbrolle 12 auftreffen. Auf Grund der bekannten Entfernung zwischen der Oberfläche der Walze 4 und der Einrichtung 28 wird dann die Dicke d1 der Farbrolle 12 ermittelt.

Infolge der Abgabe von Druckfarbe 11 während des Maschinenlaufes bildet sich eine Farbrolle 32 mit einer verringerten Dicke d2 aus - gestrichelt Darstellung -. Daraufhin gibt die Einrichtung 28 ein Signal ab, was eine nichtdargestellte Farbpumpe in Gang setzt, die dem Farbkasten 1 über den Farbzulauf 27 neue Druckfarbe zuführt.

Bei einer großen negativen Abweichung d3 oder großen positiven Abweichung d4 der Dicke der Farbrolle 33; 34 - gestrichelte Darstellung - wird ein optisches und/oder akustisches Warnsignal ausgegeben, welches das Bedienpersonal auf einen Fehler im Farbwerk aufmerksam macht.

Die Einrichtung 28 ist mittels einer elektrischen oder optischen Leitung 29 mit dem Maschinenleitstand verbunden. Mittels eines Vorwahlschalters 30; 31 sind der zu messende Zeitintervall sowie der fixe Abstandswert einstellbar.

Die Einrichtung 28 kann, wie in der Zeichnung gestrichelt dargestellt, über die Oberkante 38 des Farbkastens 1 hinausragend angeordnet sein. Es ist auch möglich, Messungen mit auf kapazitiver Grundlage arbeitender Einrichtung vorzusehen.

Weiterhin kann die Einrichtung 28 aber auch längs des Farbkastens 1 auf einer walzenparallel 1 befestigten Führungsschiene manuell oder motorisch verfahrbar angeordnet sein.

Nach einem anderen Ausführungsbeispiel ist an einem an der Innenseite 17 der linken Seitenwand 2 befestigten Lager 18 ein Farbrollen-Fühlhebel 23 angelenkt, dessen Unterseite 36 tangential an der Peripherie 21 der Farbrolle 12 anliegt. Somit wird eine Entfernung zwischen der Oberseite 37 des Farbrollen-Fühlhebels 23 und der Einrichtung 28 indirekt und kontaktbehaftet gemessen, so daß sich unter Berücksichtigung der Materialdicke des Farbrollen-Fühlhebels 23 die verschiedenen Dicken d1 bis d4 der Farbrollen 12; 32; 33; 34 ermitteln lassen.

Nach einem dritten Ausführungsbeispiel kann der Farbrollen-Fühlhebel 23 als zweiarmiger Fühlhebel 16 ausgebildet sein, dessen zweiter Arm 22 in Richtung öffnung des Farbkastens 1 weist und in einem Winkel Alpha, z. B. von 130° bis 140° mit dem ersten Arm 23 im Lager 18 zusammenläuft. Eine auf der Oberkante 38 der rechten Seitenwand 3 angeordnete Einrichtung 39 - gestrichelt dargestellt - mißt eine horizontale Entfernung zwischen der Einrichtung 39 und der Vorderseite 41 und des zweiten Armes 22 wiederum in indirekter und kontaktbehafteter Weise, während die Unterseite 36 des ersten Armes 23 an der Peripherie 21 der Farbrolle 12 anliegt. In Abhängigkeit von der Dicke d1 bis d4 der Farbrolle 12; 32; 33; 34 ändert sich die Lage des zweiarmigen Fühlhebels 16, so daß die Einrichtung 39; 16 die Dicke der Farbrolle feststellt. Die Einrichtung 39 kann ebenso wie die Einrichtung 28 ausgebildet sein.

Nach einem vierten Ausführungsbeispiel weist der zweiarmige Fühlhebel 16 am Ende seines zweiten Armes 22 eine Fahne 24 auf, welche z. B. mit einer induktiven Einrichtung 13 in berührungslosem Kontakt steht. Die Fahne 24 kann aus Eisenblech bestehen. Die Unterseite 36 des ersten Armes 23 des zweiarmigen Fühlhebels 16 liegt tangential an der Farbrolle 12 mit der Dicke d1 an, so daß sich der Fühlhebel 16 in Lage I befindet. Während des Maschinenlaufes verringert sich die Farbmenge, so daß eine Farbwalze 32 eine verringerte Dicke d2 aufweist. Dabei befindet sich der zweiarmige Fühlhebel 16 in Lage II - gestrichelt dargestellt -. Von der Einrichtung 13 wird ein Signal zur Steuerung des Farbzulaufes 27 ausgegeben, so daß die Farbrolle wieder die Solldicke d1 erreicht.
Die Einrichtung 13 ist seitengestell- oder farbkastenfest angeordnet und ist über eine elektrische Leitung 26 mit dem Maschinenleitstand verbunden.

Die Vorrichtung ist natürlich auch so einstellbar, daß bereits bei einer geringen Verringerung der Solldicke d1 ein sofortiges kurzes Einschalten des Farbzulaufes 27 erfolgen kann. Vorzugsweise wird die Dicke der Farbwalze fortlaufend oder in vorwählbaren Zeitabständen abgetastet.

Vorteilhafterweise wird über einen vorgegebenen Zeitraum z. B. von fünf Minuten mittels einer bekannten Auswerteschaltung ermittelt, wieviel Intervalle d1; d2; d1 bei einem ordnungsgemäßen Druckbetrieb - unter Berücksichtigung des Farbflächenanteils des Bedruckstoffes sowie der Maschinendrehzahl - auftreten. Z. B. entstehen im vorgegebenen Zeitraum von fünf Minuten fünf Intervalle.

Sollte eine Unterschreitung der vorgegebenen Anzahl von Intervallen erfolgen, so ist dies ein Anzeichen für ein fehlerhaftes Ausbilden der Farbwalze und somit ein Anzeichen für eine fehlerhafte Abgabe der Farbmenge. In diesem Falle wird ein zusätzliches Alarmsignal ausgegeben.

Das Prinzip der Verfahren besteht darin, daß der Farbkasten 2 so mit Druckfarbe, z. B. hochviskoser, befüllt ist, daß während des Betriebszustandes ein Teil des unteren Farbkastens 2 frei ist von Druckfarbe, während sich im anderen unteren Teil des Farbkastens 2 eine Farbrolle 12 ausbildet. Dieser Zustand wird nach weiteren Ausführungsbeispielen festgestellt und ausgewertet.

Nach einem fünften Ausführungsbeispiel (Fig. 2) ist zur fortlaufenden oder intervallmäßigen berührungslosen Messung der Dicke d1 der Farbrolle 12 über dem Farbkasten 1 eine um einen Winkel Beta von ca. 20° in Umfangsrichtung der Walze 4 verschwenkbare Meßeinrichtung 39, z. B. ein Ultraschallsensor oder Laufzeitsensor angeordnet. Diese Meßeinrichtung 39 mißt die Entfernung zu den Ebenen C und E. Aufgrund einer vorgegebenen Solldifferenz beider Ebenen C; E zueinander kann ermittelt werden, ob genug Druckfarbe 11 vorhanden ist bzw. ob sich überhaupt eine Farbrolle 12 ausgebildet hat.

Nach einem sechsten Ausführungsbeispiel (Fig. 3) ist über dem Farbkasten 1 eine in Umfangsrichtung der Walze 4 um einen Betrag f, z. B. einer halben Breite des Farbkastens 1 entsprechend, eine Meßeinrichtung 39 verschiebbar angeordnet. Die Meßeinrichtung 39 arbeitet, wie im fünften Ausführungsbeispiel angegeben, und kann auf einer seitengestellfesten Schiene mittels eines bekannten Linearantriebes hin- und herbewegt werden (nicht dargestellt).

Nach einem siebten Ausführungsbeispiel (Fig. 4) sind über dem Farbkasten 1 in Umfangsrichtung der Walze 4 um einen Betrag f voneinander beabstandete Meßeinrichtungen 39 fest angeordnet. Die linke Meßeinrichtung 39 ermittelt die Entfernung der Ebene C und die rechte Meßeinrichtung 39 ermittelt die Entfernung der Ebene E. Das Meßverfahren arbeitet, wie im fünften Ausführungsbeispiel beschrieben.

Nach einem achten Ausführungsbeispiel (Fig. 5) ist über dem Farbkasten 1 eine CCD-Kamera 41 angeordnet, mit welcher eine Ist-Ausbildung der Farbrolle 12 ermittelt wird, welche mit einer in einem Rechner abgespeicherten Soll-Ausbildung der Farbrolle (12) verglichen wird. Bei außerhalb des Toleranzbereiches liegenden Abweichungen werden, wie bei den vorherigen Ausführungsbeispielen auch, entsprechende Signale abgegeben.

Nach einem neunten Ausführungsbeispiel (Fig. 6) ist in einer oberhalb des Farbkastens 1 befindlichen Ebene G eine Meßeinrichtung 39 angeordnet, welche mit einem über dem Farbkasten 1 befindlichen verschwenkbaren Spiegel 42 zusammenwirkt. Der Spiegel 42 ist um einen Winkel Beta von etwa 20° verschwenkbar, z. B. mittels eines nicht dargestellten Elektromagneten, welcher durch Federkraft in die Ausgangslage zurückstellbar ist. Der Spiegel 42 richtet den Meßstrahl wahlweise auf die Oberfläche 21 der Farbrolle 12 (Ebene C) oder auf die Ebene E.

Nach einem zehnten Ausführungsbeispiel (Fig. 7) erfolgt eine intervallmäßige Messung der Dicke d1 der Farbrolle 12 in einer Ebene C durch einen die Oberfläche 21 der Farbrolle 12 in radialer Richtung berührenden farbkastenfesten Winkelhebel 43. Der Winkelhebel 43 ist z. B. L-förmig ausgebildet. Ein erster Schenkel 46 des Winkelhebels 43 ist auf der Oberseite der Seitenwand 2 befestigt und trägt einen Dehnungsmeßstreifen 44. Der zweite Schenkel 47 verläuft vertikal und parallel zur Seitenwand 2. Die Ebene C befindet sich etwa in einem Abstand über der Oberfläche der Walze 4, welcher dem Durchmesser d1 einer Farbrolle 12 entspricht (Fig. 7).

Es ist weiterhin möglich, den Dehnungsmeßstreifen 44 auch auf dem zweiten Schenkel 47 des Winkelhebels 43 anzuordnen.

Nach einem elften Ausführungsbeispiel (Fig. 8) ist die Seitenwand 2 und/oder 3 zum Inneren des Farbkastens 1 hin zurückgenommen. Die dadurch entstandene Vertiefung wird von einem Biegeblech 48 abgedeckt. Es ist am oberen Teil der Seitenwand 2 bzw. 3 befestigt und bildet mit seinem unteren Ende und der Innenfläche der Rakeln 8 und 9 einen ganz kleinen Spalt oder liegt auf ihnen auf. An der Innenseite des Biegebleches 48 ist, in die Vertiefung hineinragend, zumindest ein Dehnungsmeßstreifen 49 appliziert. Durch Berührung der rotierenden Farbrolle 12 mit dem Biegeblech 48 wird ein Biegemoment erzeugt, das der Dehnungsmeßstreifen 49 erfaßt und ein entsprechendes Signal abgibt, das ausgewertet wird. Auch können vom Dehnungsmeßstreifen Schwingungen erfaßt werden, die ausgewertet werden und als Indiz für eine Rotationsbewegung der Farbrolle 12 ausgewertet werden.

Der Abstand h kann bis zu einigen Millimetern betragen.

Es ist jedoch auch möglich, zwischen dem Träger 48 und der Seitenwand 2 elastisches Material, z. B. Silikonkautschuk anzuordnen.

Nach einer nicht dargestellten Ausführungsvariante weist mindestens eine der Seitenwände eine Druckmeßdose auf. Bei Berührung der Farbrolle 12 mit der Druckmeßdose wird ein Signal ausgegeben.

Beim Ausführungsbeispiel nach Fig. 9 arbeitet die Einrichtung wie beim Gegenstand der Fig. 8. Anstatt an seinem unteren Ende freien Biegebleches 48 wird nun ein Biegeblech 51 verwendet, das oben und unten an der Seitenwand 2 und/oder 3 befestigt ist und so eine Vertiefung oder Öffnung 52 in ihnen - dicht gegen Druckfarbeneintritt - abdeckt.

Das "Biegeblech" kann, wie aus der Fig. 9 zu sehen, auch durch Materialabtrag von der Seitenwand 2 und/oder 3 von außen her erfolgen. Hierdurch kann die Seitenwand 2; 3 durch die rotierende Farbrolle 2 erzeugten hydrodynamischen Kräfte auf Biegung beansprucht werden. Diese erzeugten Biegespannungen können mittels Dehnungsmeßstreifen 49 erfaßt und ausgewertet werden. Sie sind ein Maß zur Bewertung, ob sich die Farbrolle 2 dreht. Dieses kann auch über die Dehnungsmeßstreifen 49 auf andere Art festgestellt werden. Es können nämlich auch aus den Signalen der Dehnungsmeßstreifen die Schwingungen elektronisch ausgewertet werden, durch die die rotierende Farbrolle 2 das Biegeblech 51 anregt.

### Bezugszeichenliste

- 1: Farbkasten
- 2: Seitenwand, linke (1)
- 3: Seitenwand, rechte (1)
- 4: Walze
- 5: -
- 6: Stirnwand, vordere (1)
- 7: Stirnwand, hintere (1)
- 8: Arbeitsrakel
- 9: Schließrakel
- 10: -
- 11: Druckfarbe
- 12: Farbrolle (11)
- 13: Einrichtung
- 14: Ende, erstes (16)
- 15: -
- 16: Fühlhebel, zweiarmig
- 17: Innenseite (2)
- 18: Lager (2)
- 19: Ende, zweites (16)
- 20: -
- 21: Peripherie, Oberfläche (12)
- 22: Arm, zweiter (16)
- 23: Arm, erster, Farbrollen-Fühlhebel (16)
- 24: Fahne (14)
- 25: -
- 26: Leitung, elektrisch
- 27: Farbzulauf
- 28: Einrichtung
- 29: Leitung
- 30: Vorwahlschalter (28; 39)
- 31: Vorwahlschalter (28; 39)
- 32: Farbrolle (d2)
- 33: Farbrolle (d3)
- 34: Farbrolle (d4)
- 35: -
- 36: Unterseite (23)
- 37: Oberseite (23)
- 38: Oberkante (3)
- 39: Meßeinrichtung
- 40: -
- 41: CCD-Kamera
- 42: Spiegel
- 43: Winkelhebel
- 44: Dehnungsmeßstreifen
- 45: -
- 46: Schenkel (43)
- 47: Schenkel (43)
- 48: Biegeblech
- 49: Dehnungsmeßstreifen
- 50: -
- 51: Biegeblech
- 52: Vertiefung, Öffnung

- b: Breite (8)

- d1: Dicke (12)
- d2: Dicke (32)
- d3: Dicke (33)
- d4: Dicke (34)

- I: Lage (24)
- II: Lage (24)

- Alpha: Winkel (22, 23)
- Beta: Schwenkwinkel (39)

- C: Ebene
- E: Ebene
- G: Ebene

- f: Betrag
- h: Abstand

## Patentansprüche

1. Verfahren zur Feststellung des Vorhandenseins einer sich während des Maschinenlaufes ausbildenden rotierenden Farbrolle (12) innerhalb eines drucklosen Farbkasten einer Rotationsdruckmaschine mit nachfolgenden Schritten:
- innerhalb des Farbkastens (1) wird an mindestens zwei in Umfangsrichtung der Farbkastenwalze (4) voneinander beabstandeten Meßstellen direkt oder indirekt die Dicke (C; E) der Druckfarbenschicht ermittelt,
- anschließend wird das Ergebnis dieser Messungen ausgewertet.

2. Einrichtung zur Durchführung des Verfahrens nach Anspruch 1, dadurch gekennzeichnet, daß über dem Farbkasten (1) eine in Umfangsrichtung der Walze (4) um einen Winkel (Beta) verschwenkbare Meßeinrichtung (39) angeordnet ist.

3. Einrichtung zur Durchführung des Verfahrens nach Anspruch 1, dadurch gekennzeichnet, daß über dem Farbkasten (1) eine um einen Betrag (f) in Umfangsrichtung der Walze (4) verschiebbare Meßeinrichtung (39) angeordnet ist.

4. Einrichtung zur Durchführung des Verfahrens nach Anspruch 1, dadurch gekennzeichnet, daß über dem Farbkasten (1) zwei in einem Abstand (f) in Umfangsrichtung der Walze (4) voneinander beabstandete Meßeinrichtungen (39) angeordnet sind.

5. Einrichtung zur Durchführung des Verfahrens nach Anspruch 1, dadurch gekennzeichnet, daß über dem Farbkasten (1) eine CCD-Kamera (41) angeordnet ist, mit welcher eine Ist-Ausbildung der Farbrolle (12) ermittelt wird, welche mit einer in einem Rechner abgespeicherten Soll-Ausbildung der Farbrolle (12) verglichen wird.

6. Einrichtung zur Durchführung des Verfahrens nach Anspruch 1, dadurch gekennzeichnet, daß in einer oberhalb des Farbkastens (1) befindlichen Ebene (G) eine Meßeinrichtung (39) angeordnet ist, welche mit einem über dem Farbkasten (1) angeordneten, den Meßstrahl auf die Ebenen (C; D) richtenden, um einen Winkel (Beta) verschwenkbaren Spiegel (42) zusammenwirkt.

7. Verfahren zur Feststellung des Vorhandenseins einer sich während des Maschinenlaufes ausbildenden rotierenden Farbrolle (12) innerhalb eines drucklosen Farbkasten einer Rotationsdruckmaschine, wobei in mindestens einer den Farbkasten (1) in Umfangsrichtung einer Farbkastenwalze (4) begrenzenden Seitenwand (2) und/oder einer Rakel (8) der zumindestens partielle, auf sie durch die Druckfarbe ausgeübte hydrodynamische Druck ermittelt und dessen Meßwerte ausgewertet wird.

8. Verfahren nach Anspruch 7, dadurch gekennzeichnet, daß die Meßwerte des hydrodynamischen Druckes als Maß für das Vorhandensein einer Farbrolle (12) verwendet werden.

9. Einrichtung zur Durchführung des Verfahrens nach den Ansprüchen 7 und 8, dadurch gekennzeichnet, daß ein die Farbrolle (12) in radialer Richtung berührender Winkelhebel (43) angeordnet ist, welcher mittels eines am Winkelhebel (43) befestigten Dehnungsmeßstreifens (44) bei Berührung mit der Oberfläche (21) der Farbrolle (12) ein Signal abgibt.

10. Einrichtung zur Durchführung des Verfahrens nach den Ansprüchen 7 und 8, dadurch gekennzeichnet, daß an der Seitenwand (23) ein Biegeblech (48; 51) angeordnet ist.

11. Einrichtung nach Anspruch 10, dadurch gekennzeichnet, daß das Biegeblech (48) nur mit seinem oberen Ende eine Vertiefung überdeckend mit der Seitenwand (2; 3) verbunden ist.

12. Einrichtung nach Anspruch 10, dadurch gekennzeichnet, daß das Biegeblech (58) mit beiden Enden eine Vertiefung (52) überdeckend an der Seitenwand (2; 3) angeordnet ist.

## Claims

1. Method of detecting the presence of a rotating ink roll (12) which builds up during the running of the machine, within an unpressurized ink fountain of a rotary printing machine, with the following steps:
- within the ink fountain (1), at at least two measuring points spaced apart from one another in the circumferential direction of the ink-fountain roll (4), the thickness (C; E) of the printing-ink layer is determined directly or indirectly,
- and the result of these measurements is then evaluated.

2. Device for implementing the method according to Claim 1, characterized in that a measuring device (39) which can be pivoted by an angle (beta) in the circumferential direction of the roll (4) is arranged above the ink fountain (1).

3. Device for implementing the method according to Claim 1, characterized in that a measuring device (39) which can be displaced by an amount (f) in the circumferential direction of the roll (4) is arranged above the ink fountain (1).

4. Device for implementing the method according to Claim 1, characterized in that two measuring devices (39) spaced apart from one another by a distance (f) in the circumferential direction of the roll (4) are arranged above the ink fountain (1).

5. Device for implementing the method according to Claim 1, characterized in that a CCD camera (41) is arranged above the ink fountain (1), with which camera an actual build-up of the ink roll (12) is determined and is compared with adesired build-up of the ink roll (12), which is stored in a computer.

6. Device for implementing the method according to Claim 1, characterized in that a measuring device (39) is arranged in a plane (G) located above the ink fountain (1) and interacts with a mirror (42) which is arranged above the ink fountain (1), directs the measuring beam onto the planes (C; D) and can be pivoted by an angle (beta).

7. Method of detecting the presence of a rotating ink roll (12) which builds up during the running of the machine, within an unpressurized ink fountain of a rotary printing machine, the at least partial hydrodynamic pressure exerted by the printing ink on at least on side wall (2) bounding the ink fountain (1) in the circumferential direction of an ink-fountain roll (4) and/or on a doctor (8) being measured in the said side wall (2) or doctor (8), and the measured values of the said pressure being evaluated.

8. Method according to Claim 7, characterized in that the measured values of the hydrodynamic pressure are used as a measure of the presence of an ink roll (12).

9. Device for implementing the method according to Claims 7 and 8, characterized in that an angled lever (43) that contacts the ink roll (12) in the radial direction is provided and, by means of a strain gauge (44) fixed to the angled lever (43), outputs a signal when contact is made with the surface (21) of the ink roll (12).

10. Device for implementing the method according to Claims 7 and 8, characterized in that a flexure plate (48; 51) is arranged on the side wall (23).

11. Device according to Claim 10, characterized in that the flexure plate (48) is joined to the side wall (2; 3) only at its upper end, covering a depression.

12. Device according to Claim 10, characterized in that the flexure plate (58) [sic] is arranged with both ends on the side wall (2; 3), covering a depression (52).

## Revendications

1. Procédé de détermination de la présence d'un rouleau d'encre (12) tournant, se constituant pendant le fonctionnement de la machine, à l'intérieur d'un encrier sans pression d'une machine à imprimer rotative, présentant les étapes suivantes :
- l'épaisseur (C; E) de la couche d'encre d'impression à l'intérieur de l'encrier (1) est déterminée, directement ou indirectement, en au moins deux points de mesure espacés l'un de l'autre dans la direction périphérique du rouleau d'encrier (4),
- le résultat de ces mesures est ensuite évalué.

2. Dispositif de mise en oeuvre du procédé selon la revendication 1, caractérisé en ce qu'au-dessus de l'encrier (1) est disposé un dispositif de mesure (39) susceptible de pivoter d'un angle (bêta) dans la direction périphérique du rouleau (4).

3. Dispositif de mise en oeuvre du procédé selon la revendication 1, caractérisé en ce qu'au-dessus de l'encrier (1) est disposé un dispositif de mesure (39) susceptible de déplacer d'une distance (f) dans la direction périphérique du rouleau (4).

4. Dispositif de mise en oeuvre du procédé selon la revendication 1, caractérisé en ce qu'au-dessus de l'encrier (1) sont disposés deux dispositifs de mesure (39) espacés l'un de l'autre à une distance (f) dans la direction du rouleau (4).

5. Dispositif de mise en oeuvre du procédé selon la revendication 1, caractérisé en ce qu'au-dessus de l'encrier (1) est disposée une caméra CCD (41) à l'aide de laquelle est déterminée une représentation réelle du rouleau d'encre (12) qui est comparée à une représentation théorique, mémorisée dans un ordinateur, du rouleau d'encre (12).

6. Dispositif de mise en oeuvre du procédé selon la revendication 1, caractérisé en ce que dans un plan (G) situé au-dessus de l'encrier (1) est disposé un dispositif de mesure (39) qui coopère avec un miroir (42) disposé au-dessus de l'encrier (1), susceptible de pivoter d'un angle (bêta), dirigeant le rayon de mesure sur les plans (C; D).

7. Procédé de détermination de la présence d'un rouleau d'encre (12) tournant, se constituant pendant le fonctionnement de la machine, à l'intérieur d'un encrier sans pression d'une machine à imprimer rotative, où en au moins une paroi latérale (2) délimitant l'encrier (1) en direction périphérique d'un rouleau d'encrier (4) et/ou d'une racle (8), on détermine la pression hydrodynamique, au moins partielle, exercée sur cet élément par l'encre d'impression et on évalue ses valeurs de mesure.

8. Procédé selon la revendication 7, caractérisé en ce que les valeurs de mesure de la pression hydrodynamique sont utilisées comme indication quantitative de la présence d'un rouleau d'encre (12).

9. Dispositif de mise en oeuvre du procédé selon les revendications 7 et 8, caractérisé en ce qu'un levier coudé (43), mis en contact en direction radiale avec le rouleau d'encre (12), est disposé et fourni un signal au moyen d'une jauge extensométrique (44) fixée sur le levier coudé (43), en cas de contact avec la surface (21) du rouleau d'encre (12).

10. Dispositif de mise en oeuvre du procédé selon les revendications 7 et 8, caractérisé en ce qu'une tôle flexible (48; 51) est disposée sur la paroi latérale (23)

11. Dispositif de mise en oeuvre du procédé selon la revendication 10, caractérisé en ce que la tôle flexible (48) est reliée à la paroi latérale (2; 3), uniquement par son extrémité supérieure, en recouvrant une cavité.

12. Dispositif selon la revendication 10, caractérisé en ce que la tôle flexible (58) est disposée avec les deux extrémités sur la paroi latérale (2; 3), en recouvrant une cavité (52).
